# EUROPÄISCHE PATENTSCHRIFT

(11) **EP 3 004 448 B1**
(45) Veröffentlichungstag und Bekanntmachung des Hinweises auf die Patenterteilung: **12.07.2017**
(21) Anmeldenummer: 14727436.9
(22) Anmeldetag: 19.05.2014
(51) Int. Cl.: D06F 35/00, D06F 33/02, D06F 39/00, D06F 39/04, D06F 39/08

(54) **VERFAHREN ZUM BETRIEB EINER WASCHMASCHINE MIT EINER VERBESSERTEN RESTFEUCHTE DER WÄSCHE SOWIE HIERZU GEEIGNETE WASCHMASCHINE**
METHOD FOR OPERATING A WASHING MACHINE ACHIEVING AN IMPROVED RESIDUAL MOISTURE CONTENT OF THE LAUNDRY, AND WASHING MACHINE SUITABLE THEREFOR
PROCÉDÉ DE FONCTIONNEMENT D'UNE MACHINE À LAVER À HUMIDITÉ RÉSIDUELLE DU LINGE AMÉLIORÉE ET MACHINE À LAVER ADAPTÉE DANS CE BUT

(30) Priorität: 29.05.2013 DE 102013210129
(43) Veröffentlichungstag der Anmeldung: 13.04.2016
(73) Patentinhaber: BSH Hausgeräte GmbH, 81739 München (DE)
(72) Erfinder: JURMANN, Rainer, 14612 Falkensee (DE); MISCHKE, Dirk, 14641 Nauen (DE); SKRIPPEK, Jörg, 14641 Wustermark (DE)
(86) Internationale Anmeldenummer: PCT/EP2014/060217
(87) Internationale Veröffentlichungsnummer: WO 2014/191248

(56) Entgegenhaltungen:
- EP-A1- 1 489 217
- EP-A1- 2 246 469
- EP-A1- 2 390 397
- EP-A1- 2 503 048
- WO-A1-2006/091056

## Beschreibung

Die Erfindung betrifft ein Verfahren zum Betrieb einer Waschmaschine mit einer verbesserten Restfeuchte sowie eine zur Durchführung dieses Verfahrens besonders geeignete Waschmaschine.

Die Offenlegungsschrift EP 2 246 469 A1 zeigt eine Waschmaschine umfassend eine drehbare Trommel, einen Bottich, in welchem die Trommel angeordnet ist, sowie eine Zirkulationspumpe zum Umpumpen von Wasser aus einem Ablaufbereich des Bottichs über eine Zirkulationsleitung zurück in den Bottich.

Ein Waschprogramm in einer Waschmaschine mit einer in einem Laugenbehälter drehbar gelagerten Trommel weist im Allgemeinen nach einer Benetzungsphase und einer Waschphase eine Spülphase mit mehreren Schleuderschritteri auf. Mit einem letzten Schleuderschritt soll möglichst viel Wasser aus der Wäsche entfernt werden, so dass die gewaschene und evtl. mit einem Weichspüler behandelte Wäsche der Waschmaschine nicht tropfnass entnommen werden muss. Insbesondere ist es erwünscht, dass die nach der Schleuderphase noch in der Wäsche enthaltene Restfeuchte, welche häufig auch als "Schleuderrestfeuchte" bezeichnet wird, möglichst gering ist. Dies wird im Allgemeinen durch eine gute Abtrennung des Wassers beim Schleudern mit einer hohen Drehzahl der Trommel erreicht. Dabei wird durch die Fliehkraft das Wasser aus der Wäsche durch Drainagelöcher der Trommel nach außen in einen Zwischenraum zwischen Trommel und Laugenbehälter gedrückt, wo es idealerweise in einen unteren Teil des Laugenbehälters fließt, einen eine Heizeinrichtung umfassenden Bereich, der auch als "Heizkörpertasche" bezeichnet wird. Aus der Heizkörpertasche kann dieses Wasser dann zur Entsorgung oder Wiederverwendung abgepumpt werden.

Bei den bekannten Verfahren verbleibt nach dem letzten Schleuderschritt immer noch eine relativ hohe Restfeuchte.

Aus der EP 2 390 397 A1 ist eine Methode zur Durchführung eines Waschzyklus und eines anschließenden Trocknungszyklus in einem Waschtrockner mit einer Wärmepumpe bekannt, bei der mindestens eine letzte Spülphase des Waschzyklus unter Verwendung von erhitztem Wasser durchgeführt wird, um die Temperatur innerhalb des Laugenbehälters zu erhöhen. Damit soll das Problem eines ineffizienten Betriebes während der Anfangsphase eines Trocknungszyklus gelöst werden, welches dadurch entsteht, dass das Wärmepumpensystem eine bestimmte Zeit benötigt, um einen Gleichgewichtszustand zu erreichen. Aufgrund der Spülung mit dem erhitzten Wasser ist die Temperatur innerhalb von Laugenbehälter und Trommel relativ hoch, so dass sich der anfängliche Wärmeaustausch
beim Verdampfer der Wärmepumpe erhöht. Dadurch soll sich die Zeit bis zum Erreichen eines vorteilhaften Gleichgewichtszustandes beim Betreiben der Wärmepumpe verringern. Das Erhitzen des Wassers kann durch die in einer Waschmaschine üblicherweise vorhandene Heizeinrichtung erfolgen oder durch eine zusätzliche Warmwasserversorgung oder durch eine erneuerbare Energiequelle wie z.B. Sonnenenergie. Die Temperatur des erhitzten Wassers kann zwischen 40 und 80°C liegen.

Die EP 2 503 048 A1 beschreibt eine Methode zum Waschen in einer Waschmaschine sowie eine entsprechende Waschmaschine. Die Methode umfasst zwischen der Spülphase und der Schleuderphase eine Aufheizphase, in welcher die Wäsche erwärmt wird. Durch das Erwärmen der Wäsche soll deren Wasserrückhaltevermögen verringert werden - durch Herabsetzung der Oberflächenspannung des Wassers in der Wäsche sowie durch Dehnung der Fasern, so dass als Ergebnis am Ende der Schleuderphase Wäsche mit einer verminderten Restfeuchte erhalten wird. Hierzu kann das die Wäsche benetzende Wasser erwärmt werden. Vorzugsweise umfasst die Aufheizphase ein direktes Erhitzen der Wäsche, besonders bevorzugt durch Erhitzen mit Infrarotstrahlung.

Diese bekannten Methoden benötigen allerdings immer noch vergleichsweise viel Wasser und Energie.

Aufgabe der vorliegenden Erfindung war es vor diesem Hintergrund daher, ein in Hinblick auf den Verbrauch an Wasser und/oder Energie verbessertes Verfahren zum Spülen von Wäsche bereitzustellen, das nach einer abschließenden Schleuderphase eine geringe Restfeuchte der gewaschenen und geschleuderten Wäsche ermöglicht. Aufgabe der Erfindung war es außerdem, eine hierzu besonders geeignete Waschmaschine bereitzustellen.

Die Lösung dieser Aufgabe wird nach dieser Erfindung erreicht durch ein Verfahren zum Spülen von Wäsche in einer Waschmaschine mit den Merkmalen des entsprechenden unabhängigen Patentanspruchs sowie die Waschmaschine des entsprechenden unabhängigen Patentanspruchs. Bevorzugte Ausführungsformen des erfindungsgemäßen Verfahrens sind in entsprechenden abhängigen Patentansprüchen aufgeführt. Bevorzugten Ausführungsformen des erfindungsgemäßen Verfahrens entsprechen bevorzugte Ausführungsformen der erfindungsgemäßen Waschmaschine, auch wenn dies hierin nicht explizit festgestellt wird.

Gegenstand der Erfindung ist somit ein Verfahren zum Spülen von Wäsche in einer Waschmaschine mit einer Steuereinrichtung zur Steuerung eines Programmablaufs, einer in einem Laugenbehälter drehbar gelagerten Trommel, einer Heizeinrichtung, einer Pumpe und einem Antriebsmotor für die Trommel, worin im Anschluss an eine Waschphase in einer Spülphase mit einem oder mehreren Spülschritten mindestens im letzten Spülschritt nach dem Hinzufügen der letzten Spülwasserportion in den Laugenbehälter und dem Durchspülen der Wäsche
(a) die Pumpe eingeschaltet und eine im Laugenbehälter befindliche freie Flotte abgepumpt wird;
(b) die Pumpe anschließend abgeschaltet wird und bei abgeschalteter Pumpe die Trommel mit einer Schleuderdrehzahl ω₁ betrieben wird, um den Feuchtigkeitsgehalt der feuchten Wäsche aus Schritt (a) zu verringern und das dabei ausgetriebene Wasser im Laugenbehälter aufzufangen, so dass für die Wassermenge q im Laugenbehälter q = q_{col} gilt;
(c) für den Fall, dass die im Schritt (b) aufgefangene Wassermenge q_{col} < qₛₑₜ ist, der Laugenbehälter mit Wasser aus der Wasserversorgung aufgefüllt wird, bis für die Wassermenge q im Laugenbehälter q ≥ qₛₑₜ gilt;
(d) die Wassermenge q im Laugenbehälter auf eine vorgegebene Temperatur Tₛₑₜ erhitzt wird;
(e) das erhitzte Wasser aus Schritt (d) in der Wäsche verteilt wird; und
(f) die Trommel mit einer Schleuderdrehzahl ω₂ betrieben wird, um in der Wäsche verteiltes erhitztes Wasser aus Schritt (e) aus der Wäsche zu treiben und abzupumpen.

Vorzugsweise wird das Abpumpen im Schritt (a) durchgeführt, bis eine Förderleistung der Pumpe auf 10 %, insbesondere 8 % und besonders bevorzugt 5 % ihres anfänglichen Wertes pᵢₙᵢₜ abgesunken ist.

Alternativ oder in Ergänzung hierzu wird in einer bevorzugten Ausführungsform des erfindungsgemäßen Verfahrens das Abpumpen im Schritt (a) durchgeführt, bis die Pumpe den Beginn der Förderung eines Gas/Luft-Gemisches erkennt. Im Allgemeinen ist dies mit einer relativ großen Schwankung der Förderleistung verbunden.

Bei diesem Abpumpen wird freie Flotte abgepumpt, d.h. die Flüssigkeit, welche nicht von der Wäsche gebunden ist.

Die nach dem Abpumpen der freien Flotte in der Trommel befindliche feuchte Wäsche kann noch zu viel Wasser aufweisen, wobei "zu viel" hier bedeutet, dass die Wäsche mehr Wasser bindet als für ein anschließendes Erwärmen der Wäsche im Schritt (d) erforderlich ist. In einer bevorzugten Ausführungsform des Verfahrens wird daher bei angeschalteter Pumpe in einem Schritt (a1) ein leichtes Schleudern mit der Trommel durchgeführt. Vorzugsweise wird hierbei im Schritt (a1) die Trommel (2) während eines Zeitraumes von höchstens einer Minute mit einer Umdrehungszahl ω von höchstens 500 Umdrehungen/min betrieben.

Im erfindungsgemäßen Verfahren wird eine Erwärmung der Wäsche erzielt, um das Wasserrückhaltevermögen der Wäsche zu verringern. Dabei liegt die vorgegebene Temperatur Tₛₑₜ im Allgemeinen im Bereich von 40°C bis 95°C. Je nach Art und Menge der Wäsche kann die vorgegebene Temperatur Tₛₑₜ in diesem Bereich geeignet gewählt werden.

In einer bevorzugten Ausführungsform des Verfahrens ist daher in der Steuereinrichtung der eingesetzten Waschmaschine ein Zusammenhang zwischen der vorgegebenen Wassermenge qₛₑₜ und einer Beladungsmenge w_{w} hinterlegt. Hierbei ist im Allgemeinen die Wassermenge qₛₑₜ geringer, je geringer die Beladungsmenge w_{w} mit Wäsche ist.

Die Beladungsmenge w_{w} kann auf an sich bekannte Weise automatisch bestimmt oder von einem Benutzer der Waschmaschine eingegeben werden. Erfindungsgemäß ist es bevorzugt, wenn eine Beladungsmenge der Trommel mit Wäsche anhand eines Verlaufes des Drucksignals eines Drucksensors in einer Benetzungsphase bestimmt wird. Vorteilhaft wird hierzu in der Benetzungsphase während des Drehens der Trommel Wasser hinzugegeben und zu einem vorgegebenen Zeitpunkt t₁ im Verfahren das Drehen der Trommel und das Einfüllen von Wasser beendet und eine Änderung des Drucksignals des Drucksensors zur Bestimmung der Beladungsmenge ausgewertet.

Beim erfindungsgemäßen Verfahren wird im Wesentlichen bereits eingesetztes Spülwasser erhitzt und zum Erwärmen der Wäsche verwendet. Das Erhitzen des Wassers kann auf unterschiedliche Weise erfolgen. Vorzugsweise erfolgt das Erhitzen im Schritt (d) unter Verwendung einer im Laugenbehälter für die Erhitzung einer Waschlauge vorhandenen Heizeinrichtung. Hierbei wird im Allgemeinen vor Schritt (d) eine zum Betrieb der Heizeinrichtung erforderliche Mindestmenge q_{req} an Wasser eingestellt.

Beim erfindungsgemäßen Verfahren wird im Schritt (c) für den Fall, dass die im Schritt (b) aufgefangene Wassermenge q_{col} < qₛₑₜ ist, der Laugenbehälter mit Wasser aus der Wasserversorgung aufgefüllt, bis für die Wassermenge q im Laugenbehälter q ≥ qₛₑₜ gilt. Die Wasserversorgung umfasst insbesondere eine Wasseranschlussarmatur für das Hauswassernetz und ein elektrisch gesteuertes Zweiwegeventil. Vorzugsweise wird die Wasserzufuhr so gesteuert, dass für die Wassermenge q im Laugenbehälter (1.1 x qₛₑₜ) ≥ q ≥ qₛₑₜ gilt.

In einer bevorzugten Ausführungsform des erfindungsgemäßen Verfahrens wird während Schritt (e) oder während Schritt (f) oder zwischen Schritt (e) und Schritt (f) die Temperatur T_{w} des Wassers gemessen, um eine ausreichende Erwärmung der Wäsche festzustellen.

Hierzu wird beispielsweise im Schritt (f) bei abgeschalteter Pumpe die Trommel mit der Schleuderdrehzahl ω₂ betrieben, bis im Laugenbehälter eine für die Messung der Temperatur T_{w} des abgeschleuderten Wassers ausreichende Wassermenge q_{check} vorliegt. Im Allgemeinen werden dann anschließend für den Fall, dass T_{w} unterhalb einer vorgegebenen Temperatur T_{w}^{set} liegt, die Schritte (b) bis (f) erneut durchgeführt.

Sollte eine Überwachung der Erwärmung der Wäsche nicht erforderlich sein, wird in einer weiteren bevorzugten Ausführungsform im Schritt (f) zunächst die Pumpe eingeschaltet und anschließend die Trommel mit einer Schleuderdrehzahl ω₂ betrieben.

Das erfindungsgemäße Verfahren ist nicht nur vorteilhaft für die Erzielung einer geringen Restfeuchte bei weiter reduziertem Wasser- und/oder Energieverbrauch. Es kann insbesondere auch zur Desinfektion bzw. Keimabtötung verwendet werden, wenn in der Waschmaschine Wäsche bei einer relativ niedrigen Temperatur der Waschlauge gewaschen wird.

In einer bevorzugten Ausführungsform des erfindungsgemäßen Verfahrens werden daher die Schritte (a) bis (f) anschließend an eine bei einer Temperatur von maximal 30°C stattfindende Waschphase durchgeführt.

Im Schritt (d) wird im Allgemeinen der Füllstand gemessen. Erreicht dieser nicht einen bestimmten Wert, ist in der Regel die Bedingung q ≥ qₛₑₜ nicht erfüllt. Die Füllstanderkennung kann beispielsweise durch Auswertung des hydrostatischen Drucks im Laugenbehälter erfolgen, wenn in diesem ein Drucksensor angeordnet ist. Alternativ oder in Ergänzung hierzu kann die elektrische Leistung des Antriebsmotors in Hinblick auf den Füllstand des Wassers ausgewertet werden, denn die elektrische Leistung des Antriebsmotors steigt mit zunehmendem Füllstand im Laugenbehälter.

Vorzugsweise erfolgt daher das Überprüfen der Bedingung q ≥ qₛₑₜ dadurch, dass die Wassermenge q im Laugenbehälter durch Messung und Auswertung des hydrostatischen Drucks im Laugenbehälter oder durch Messung und Auswertung der elektrischen Leistung des Antriebsmotors bestimmt wird.

In einer besonders bevorzugten Ausführungsform des erfindungsgemäßen Verfahrens wird das erwärmte Wasser von Schritt (d) mittels einer Sprühvorrichtung ("Wassersprühvorrichtung"), deren Wasserauslassöffnung auf eine innere Trommelwand gerichtet ist, auf die Wäsche gegeben.

Eine Möglichkeit hierzu ist der Wassereinlass in die Trommel über eine in der Manschette der Waschmaschine speziell ausgebildete Sprühvorrichtung. Zur gerichteten Befeuchtung der Wäsche kann die Wasserauslassöffnung der Sprühvorrichtung mehrkanalig ausgelegt sein oder es kann eine strömungstechnisch optimierte Düse eingesetzt werden.

Das auf die Wäsche gegebene, vorzugsweise direkt auf die Wäsche gesprühte, warme Wasser wird beim erfindungsgemäßen Verfahren vorzugsweise auf dem an der Trommelinnenwand angelegten Wäschering beschleunigt und durch die auf das Wasser einwirkenden Fliehkräfte durch die Wäsche getrieben. Hierdurch kann die Wäsche besonders gut mit warmem Wasser aufgewärmt werden, so dass die Rückhaltekraft für das Wasser in der Wäsche (hierin auch als "Wasseraufnahmevermögen" bezeichnet) effizient reduziert werden kann.

Es kann in Abhängigkeit von der Drehzahl der Trommel, der Menge an eingesetztem Wasser und der jeweiligen Beschaffenheit eines Wäschepostens sowie dessen Anordnung auf dem inneren Trommelmantel vorkommen, dass das Fließen des beim erfindungsgemäßen Verfahren eingesetzten warmen Wassers durch die Wäsche nicht gleichgerichtet radial, sondern teilweise über sich ausbildende Kanäle oder Öffnungen in der Wäsche stattfindet. Dadurch könnte es vorkommen, dass einige Bereiche der Wäsche gut vom zugeführten Wasser benetzt und damit durchströmt bzw. erwärmt werden, andere hingegen weniger gut.

In einer bevorzugten Ausführungsform des erfindungsgemäßen Verfahrens umfasst daher Schritt (e) einen Reversierzyklus, bei dem die Trommel mit einer Drehzahl unterhalb von 60 UpM ("Umdrehungen pro Minute"), vorzugsweise unterhalb von 50 UpM und besonders bevorzugt unterhalb von 40 UpM gedreht wird.

Gegenstand der Erfindung ist außerdem eine Waschmaschine mit einer Steuereinrichtung zur Steuerung eines Programmablaufs, einer in einem Laugenbehälter drehbar gelagerten Trommel, einer Heizeinrichtung, einer Pumpe und einem Antriebsmotor für die Trommel, wobei die Steuereinrichtung eingerichtet ist zur Durchführung eines Verfahrens zum Spülen von Wäsche, worin im Anschluss an eine Waschphase in einer Spülphase mit einem oder mehreren Spülschritten mindestens im letzten Spülschritt nach dem Hinzufügen der letzten Spülwasserportion in den Laugenbehälter und dem Durchspülen der Wäsche
(a) die Pumpe eingeschaltet und eine im Laugenbehälter befindliche freie Flotte abgepumpt wird;
(b) die Pumpe anschließend abgeschaltet wird und bei abgeschalteter Pumpe die Trommel mit einer Schleuderdrehzahl ω₁ betrieben wird, um den Feuchtigkeitsgehalt der feuchten Wäsche aus Schritt (a) zu verringern und das dabei ausgetriebene Wasser im Laugenbehälter aufzufangen, so dass für die Wassermenge q im Laugenbehälter q = q_{col} gilt;
(c) für den Fall, dass die im Schritt (b) aufgefangene Wassermenge q_{col} < qₛₑₜ ist, der Laugenbehälter mit Wasser aus der Wasserversorgung aufgefüllt wird, bis für die Wassermenge q im Laugenbehälter q ≥ qₛₑₜ gilt;
(d) die Wassermenge q im Laugenbehälter auf eine vorgegebene Temperatur Tₛₑₜ erhitzt wird;
(e) das erhitzte Wasser aus Schritt (d) in der Wäsche verteilt wird; und
(f) die Trommel mit einer Schleuderdrehzahl ω₂ betrieben wird, um in der Wäsche verteiltes erhitztes Wasser aus Schritt (e) aus der Wäsche zu treiben und abzupumpen.

In einer bevorzugten Ausführungsform weist die Waschmaschine eine Sprühvorrichtung auf, mit welcher das erhitzte Wasser aus Schritt (d) auf die Wäsche aufgebracht wird.

Die Erfindung hat den Vorteil, dass die Verringerung der Restfeuchte von Wäsche nach einem Waschprozess und einem anschließenden Schleudern in einer Waschmaschine auf sparsame Weise erreicht werden kann. Neben einer Einsparung von Wasser ist auch eine Einsparung von Energie möglich. Außerdem ermöglicht es die Erfindung, dass bei einer geringeren mechanischen Belastung eine geringere Restfeuchte, d.h. Schleuderrestfeuchte, erzielt werden kann. Schließlich ermöglicht es die Erfindung, dass selbst bei einem Waschen bei niedriger Temperatur über einen sog. Spülschleuderblock bei erhöhter Temperatur letztlich eine Abtötung von Keimen erreicht werden kann. In einem solchen Fall kann auch von einem Hygienespülblock gesprochen werden.

Die Erfindung wird im Folgenden anhand der Figur 1 näher illustriert.

Fig. 1 ist eine schematische Darstellung einer Waschmaschine, in der ein erfindungsgemäßes Verfahren durchgeführt werden kann. Andere Ausführungsformen sind denkbar. Die Waschmaschine in Fig. 1 weist einen Laugenbehälter 1 auf, in dem eine Trommel 2 drehbar gelagert ist und durch einen Antriebsmotor 14 betrieben werden kann. Die Drehachse 3 der Trommel 2 ist aus der Horizontalen um einen kleinen Winkel (z.B. 13°) nach vorne oben gerichtet, so dass man einen leichteren Zugang und Einblick in das Innere der Trommel 2 hat. Durch diese Anordnung wird im Zusammenwirken mit Wäschemitnehmern 4 und Schöpfeinrichtungen 5 für die Waschlauge oder warmes Wasser 6 an der Innenfläche des Trommelmantels außerdem eine Intensivierung der Durchflutung der Wäsche 7 mit Waschlauge bzw. warmem Wasser 6 erreicht. Die Schöpfeinrichtungen 5 der in Fig. 1 gezeigten Waschmaschine sind so ausgestaltet, dass sie bei der hier durch den Pfeil 17 angezeigten Rechtsdrehung von Trommel 2 optimal Wasser schöpfen können.

Die Waschmaschine weist zudem ein Laugenzulaufsystem auf, das eine Wasseranschlussarmatur für das Hauswassernetz 8, ein elektrisch steuerbares Zweiwegeventil 9 und eine Zuleitung 10 zum Laugenbehälter 1 umfasst, die gegebenenfalls auch über eine Waschmitteleinspüleinrichtung ("Einspülschale") 11 geführt sein kann, aus der das Zulaufwasser in einer Waschphase Waschmittelportionen in den Laugenbehälter 1 transportieren kann. Außerdem befindet sich im Laugenbehälter 1 eine Heizeinrichtung 13. Das Zweiwegeventil 9 wie auch die Heizeinrichtung 13 können durch eine Steuereinrichtung 12 in Abhängigkeit von einem Ablaufplan gesteuert werden, der an ein Zeitprogramm und/oder an das Erreichen von gewissen Messwerten von Parametern wie Laugenniveau, Laugentemperatur, Drehzahl der Wäschetrommel usw. innerhalb der Waschmaschine gebunden sein kann. Insbesondere ist die Steuereinrichtung 12 eingerichtet, um ein erfindungsgemäßes Verfahren mit den Schritten (a) bis (f) durchzuführen. Beispielsweise kann die Steuereinrichtung im Schritt (c) die Auffüllung des Wassers bis zur Erfüllung der Bedingung q ≥ qₛₑₜ steuern. Nach einer geeigneten Auswertung kann die Steuereinrichtung 12 geeignet z.B. die Heizung, den Antriebsmotor und die Pumpe steuern.

Außerdem kann in einer Ausführungsform des erfindungsgemäßen Verfahrens die Beladungsmenge mit Wäsche berücksichtigt werden, indem beispielsweise bezüglich einer insgesamt zu verwendenden Menge an Wasser im Schritt (d) auf eine in der Steuereinrichtung 12 hinterlegte Beziehung zwischen Beladungsmenge und Wassermenge zurückgegriffen wird.

Bei der in Fig. 1 gezeigten Ausführungsform ist der Laugenbehälter 1 mit einer Wassersprühvorrichtung 18 ausgerüstet, die so ausgestaltet ist, dass mit ihr das im Schritt (d) erwärmte Wasser gezielt auf die Wäsche 7, die sich an einem inneren Trommelmantel 19 von Trommel 2 befindet, gesprüht werden kann. Das warme Wasser tritt dabei aus einer Wasserauslauföffnung 20 aus. Die Versorgung der Wassersprühvorrichtung 18 kann unter Verwendung eines elektrisch steuerbaren Dreiwegeventils 21 erfolgen, das so geschaltet werden kann, dass eine im Laugenbehälter 1 befindliche Flüssigkeit entweder zur Wassersprühvorrichtung 18 oder zu einer Abwasserableitung 22 befördert werden kann.

In Fig. 1 bedeutet 15 einen Drucksensor für die Messung des hydrostatischen Druckes p im Laugenbehälter 1. Der hydrostatische Druck p ergibt sich aus dem Füllstand des Wassers. Die Signale von Antriebsmotor 14, Drucksensor 15 und eines Temperatursensors 23 werden der Steuereinrichtung 12 zugeführt. Mit dem Temperatursensor 23 kann insbesondere festgestellt werden, ob die Erwärmung der Wäsche 7 ausreichend ist oder die Schritte (b) bis (f) des erfindungsgemäßen Verfahrens erneut durchgeführt werden müssen.

Nachdem das erhitzte Wasser in der Wäsche 7 unter Verwendung der Wassersprühvorrichtung 18 und unter Durchführung eines Reversierzyklus, bei dem die Trommel mit einer Drehzahl unterhalb von 60 UpM, vorzugsweise unterhalb von 50 und besonders bevorzugt unterhalb von 40 UpM gedreht wird, verteilt wurde, in einem letzten Schleuderschritt bei eingeschalteter Pumpe 16 abgepumpt werden. Im Ergebnis resultiert Wäsche mit einer verminderten Restfeuchte.

### Bezugszeichenliste

- 1: Laugenbehälter
- 2: Trommel
- 3: Drehachse
- 4: Wäschemitnehmer
- 5: Schöpfeinrichtung
- 6: (warmes) Wasser; freie Flotte
- 7: Wäsche
- 8: Wasseranschlussarmatur für das Hauswassernetz
- 9: elektrisch steuerbares Zweiwegeventil
- 10: Zuleitung zum Laugenbehälter
- 11: Waschmitteleinspüleinrichtung
- 12: Steuereinrichtung
- 13: Heizeinrichtung
- 14: Antriebsmotor
- 15: Drucksensor
- 16: Pumpe
- 17: für die Schöpfeinrichtung optimale Drehrichtung
- 18: Wassersprühvorrichtung
- 19: innerer Trommelmantel
- 20: Wasserauslauföffnung
- 21: elektrisch steuerbares Dreiwegeventil
- 22: Abwasserableitung
- 23: Temperatursensor

## Patentansprüche

1. Verfahren zum Spülen von Wäsche (7) in einer Waschmaschine mit einer Steuereinrichtung (12) zur Steuerung eines Programmablaufs, einer in einem Laugenbehälter (1) drehbar gelagerten Trommel (2), einer Heizeinrichtung (13), einer Pumpe (16) und einem Antriebsmotor (14) für die Trommel (2), worin im Anschluss an eine Waschphase in einer Spülphase mit einem oder mehreren Spülschritten mindestens im letzten Spülschritt nach dem Hinzufügen der letzten Spülwasserportion in den Laugenbehälter (1) und dem Durchspülen der Wäsche (7)
(a) die Pumpe (16) eingeschaltet und eine im Laugenbehälter (1) befindliche freie Flotte (6) abgepumpt wird;
(b) die Pumpe (16) anschließend abgeschaltet wird und bei abgeschalteter Pumpe (16) die Trommel (2) mit einer Schleuderdrehzahl ω₁ betrieben wird, um den Feuchtigkeitsgehalt der feuchten Wäsche (7) aus Schritt (a) zu verringern und das dabei ausgetriebene Wasser im Laugenbehälter (1) aufzufangen, so dass für die Wassermenge q im Laugenbehälter q = q_{col} gilt;
(c) für den Fall, dass die im Schritt (b) aufgefangene Wassermenge q_{col} < qₛₑₜ ist, der Laugenbehälter (1) mit Wasser aus der Wasserversorgung (8,9) aufgefüllt wird, bis für die Wassermenge q im Laugenbehälter (1) q ≥ qₛₑₜ gilt; wobei qₛₑₜ eine vorgegebene Wassermenge ist,
(d) wobei das Überprüfen der Bedingung q ≥ qₛₑₜ dadurch erfolgt, dass die Wassermenge q im Laugenbehälter (1) durch Messung und Auswertung eines hydrostatischen Drucks im Laugenbehälter (1) und/oder durch Messung und Auswertung einer elektrischen Leistung des Antriebsmotors (14) bestimmt wird, wobei die Wassermenge q im Laugenbehälter (1) auf eine vorgegebene Temperatur Tₛₑₜ erhitzt wird;
(e) das erhitzte Wasser aus Schritt (d) in der Wäsche (7) verteilt wird; und
(f) die Trommel (2) mit einer Schleuderdrehzahl ω₂ betrieben wird, um in der Wäsche (7) verteiltes erhitztes Wasser aus Schritt (e) aus der Wäsche (7) zu treiben und abzupumpen.

2. Verfahren nach Anspruch 1, **dadurch gekennzeichnet, dass** das Abpumpen im Schritt (a) durchgeführt wird, bis eine Förderleistung der Pumpe (16) auf 10 % ihres anfänglichen Wertes pᵢₙᵢₜ abgesunken ist.

3. Verfahren nach Anspruch 1 oder 2, **dadurch gekennzeichnet, dass** das Abpumpen im Schritt (a) durchgeführt wird, bis die Pumpe (16) den Beginn der Förderung eines Gas/Luft-Gemisches erkennt.

4. Verfahren nach einem der Ansprüche 1 bis 3, **dadurch gekennzeichnet, dass** bei angeschalteter Pumpe (16) (a1) ein leichtes Schleudern mit der Trommel (2) durchgeführt wird, wobei im Schritt (a1) die Trommel (2) während eines Zeitraumes von höchstens einer Minute mit einer Umdrehungszahl w von höchstens 500 Umdrehungen/min betrieben wird.

5. Verfahren nach einem der Ansprüche 1 bis 4, **dadurch gekennzeichnet, dass** die vorgegebene Temperatur Tₛₑₜ im Bereich von 40°C bis 95°C liegt.

6. Verfahren nach einem der Ansprüche 1 bis 5, **dadurch gekennzeichnet, dass** in der Steuereinrichtung (12) ein Zusammenhang zwischen der vorgegebenen Wassermenge qₛₑₜ und einer Beladungsmenge w_{w} hinterlegt ist, wobei die Wassermenge qₛₑₜ geringer ist für geringere Beladungsmengen w_{w}.

7. Verfahren nach einem der Ansprüche 1 bis 6, **dadurch gekennzeichnet, dass** das Erhitzen im Schritt (d) unter Verwendung der im Laugenbehälter (1) für die Erhitzung einer Waschlauge vorhandenen Heizeinrichtung (13) erfolgt.

8. Verfahren nach Anspruch 7, **dadurch gekennzeichnet, dass** vor Schritt (d) eine zum Betrieb der Heizeinrichtung (13) erforderliche Mindestmenge q_{req} an Wasser eingestellt wird.

9. Verfahren nach einem der Ansprüche 1 bis 8, **dadurch gekennzeichnet, dass** während Schritt (e) oder während Schritt (f) oder zwischen Schritt (e) und Schritt (f) die Temperatur T_{w} des Wassers gemessen wird, um eine ausreichende Erwärmung der Wäsche festzustellen.

10. Verfahren nach Anspruch 9, **dadurch gekennzeichnet, dass** im Schritt (f) bei abgeschalteter Pumpe (16) die Trommel (2) mit der Schleuderdrehzahl ω₂ betrieben wird, bis im Laugenbehälter (1) eine für die Messung der Temperatur T_{w} des abgeschleuderten Wassers ausreichende Wassermenge q_{check} vorliegt.

11. Verfahren nach Anspruch 10, **dadurch gekennzeichnet, dass** für den Fall, dass T_{w} unterhalb einer vorgegebenen Temperatur T_{w}^{set} liegt, die Schritte (b) bis (f) erneut durchgeführt werden.

12. Verfahren nach einem der Ansprüche 1 bis 8, **dadurch gekennzeichnet, dass** im Schritt (f) zunächst die Pumpe (16) eingeschaltet wird und anschließend die Trommel (2) mit einer Schleuderdrehzahl ω₂ betrieben wird.

13. Verfahren nach einem der Ansprüche 1 bis 12, **dadurch gekennzeichnet, dass** die Schritte (a) bis (f) anschließend an eine bei einer Temperatur von maximal 30°C stattfindende Waschphase durchgeführt werden.

14. Waschmaschine mit einer Steuereinrichtung (12) zur Steuerung eines Programmablaufs, einer in einem Laugenbehälter (1) drehbar gelagerten Trommel (2), einer Heizeinrichtung (13), einer Pumpe (16) und einem Antriebsmotor (14) für die Trommel (2), **dadurch gekennzeichnet, dass** die Steuereinrichtung (12) eingerichtet ist zur Durchführung eines Verfahrens zum Spülen von Wäsche (7), worin im Anschluss an eine Waschphase in einer Spülphase mit einem oder mehreren Spülschritten mindestens im letzten Spülschritt nach dem Hinzufügen der letzten Spülwasserportion in den Laugenbehälter (1) und dem Durchspülen der Wäsche (7)
(a) die Pumpe (16) eingeschaltet und eine im Laugenbehälter (1) befindliche freie Flotte (6) abgepumpt wird;
(b) die Pumpe (16) anschließend abgeschaltet wird und bei abgeschalteter Pumpe (16) die Trommel (2) mit einer Schleuderdrehzahl ω₁ betrieben wird, um den Feuchtigkeitsgehalt der feuchten Wäsche (7) aus Schritt (a) zu verringern und das dabei ausgetriebene Wasser im Laugenbehälter (1) aufzufangen, so dass für die Wassermenge q im Laugenbehälter q = q_{col} gilt;
(c) für den Fall, dass die im Schritt (b) aufgefangene Wassermenge q_{col} < qₛₑₜ ist, der Laugenbehälter (1) mit Wasser aus der Wasserversorgung (8,9) aufgefüllt wird, bis für die Wassermenge q im Laugenbehälter (1) q ≥ qₛₑₜ gilt, wobei qₛₑₜ eine vorgegebene Wassermenge ist,
(d) wobei das Überprüfen der Bedingung q ≥ qₛₑₜ dadurch erfolgt, dass die Wassermenge q im Laugenbehälter (1) durch Messung und Auswertung eines hydrostatischen Drucks im Laugenbehälter (1) und/oder durch Messung und Auswertung einer elektrischen Leistung des Antriebsmotors (14) bestimmt wird, wobei die Wassermenge q im Laugenbehälter (1) auf eine vorgegebene Temperatur Tₛₑₜ erhitzt wird;
(e) das erhitzte Wasser aus Schritt (d) in der Wäsche (7) verteilt wird; und
(f) die Trommel (2) mit einer Schleuderdrehzahl ω₂ betrieben wird, um in der Wäsche (7) verteiltes erhitztes Wasser aus Schritt (e) aus der Wäsche (7) zu treiben und abzupumpen.

## Claims

1. Method for rinsing laundry (7) in a washing machine having a control device (12) for controlling a program sequence, a drum (2), which is rotatably mounted in a liquor container (1), a heating device (13), a pump (16) and a drive motor (14) for the drum (2), according to which method in a rinsing phase having one or more rinsing steps following a wash phase, at least in the last rinsing step after the last portion of rinsing water is added to the liquor container (1) and the laundry (7) is rinsed through,
(a) the pump (16) is switched on and a free detergent solution (6) situated in the liquor container (1) is pumped out;
(b) the pump (16) is then switched off, and the drum (2) is operated at a spin speed *ω*1 with the pump (16) switched off, in order to reduce the moisture content of the damp laundry (7) from step (a) and to collect the water driven out in the process in the liquor container (1), such that for the quantity of water q in the liquor container, *q* = *q_{col}*;
(c) if the quantity of water collected in step (b) is *q_{col}*<*qₛₑₜ*, the liquor container (1) is filled up with water from the water supply (8, 9) until *q* ≥ *qₛₑₜ* for the quantity of water q in the liquor container (1), wherein *qₛₑₜ* is a predetermined quantity of water;
(d) wherein the condition *q* ≥ *qₛₑₜ* is monitored such that the quantity of water q in the liquor container (1) is determined by measuring and evaluating a hydrostatic pressure in the liquor container (1) and/or by measuring and evaluating an electrical output of the drive motor (14), wherein the quantity of water q in the liquor container (1) is heated to a predetermined temperature *Tₛₑₜ*;
(e) the heated water from step (d) is distributed in the laundry (7); and
(f) the drum (2) is operated at a spin speed *ω*₂ in order to drive heated water distributed in the laundry (7) from step (e) out of the laundry (7) and pump it away.

2. Method according to claim 1, **characterised in that** the pumping-away is performed in step (a) until a delivery rate of the pump (16) is reduced to 10% of its initial value *pᵢₙᵢₜ*.

3. Method according to claim 1 or 2, **characterised in that** the pumping-away is performed in step (a) until the pump (16) identifies the start of the delivery of a gas/air mixture.

4. Method according to one of claims 1 to 3, **characterised in that** when the pump (16) is switched on (a1), a gentle spin with the drum (2) is performed, wherein in step (a1) the drum (2) is operated for a period of at most one minute at a number of revolutions *ω* of at most 500 rpm.

5. Method according to one of claims 1 to 4, **characterised in that** the predetermined temperature *Tₛₑₜ* lies in the range of 40°C to 95°C.

6. Method according to one of claims 1 to 5, **characterised in that** a relationship between the predetermined quantity of water *qₛₑₜ* and a load quantity *w_{w}* is stored in the control device (12), wherein the quantity of water *qₛₑₜ* is lower for smaller load quantities *w_{w}*.

7. Method according to one of claims 1 to 6, **characterised in that** the heating in step (d) takes place using the heating device (13) present in the liquor container (1) for heating a wash liquor.

8. Method according to claim 7, **characterised in that** prior to step (d), a minimum quantity *q_{req}* of water required to operate the heating device (13) is set.

9. Method according to one of claims 1 to 8, **characterised in that** the temperature *T_{w}* of the water is measured during step (e) or during step (f) or between step (e) and step (f) in order to define an adequate heating-up of the laundry.

10. Method according to claim 9, **characterised in that** in step (f) when the pump (16) is switched off, the drum (2) is operated with a spin speed *ω*₂, until a quantity of water *q_{check}* which is adequate to measure the temperature *T_{w}* of the spun-off water is present in the liquor container (1).

11. Method according to claim 10, **characterised in that** if *T_{w}* is below a predetermined temperature ${T}_{w}^{set} ,$ steps (b) to (f) are performed again.

12. Method according to one of claims 1 to 8, **characterised in that** in step (f) the pump (16) is firstly switched on and the drum (2) is then operated with a spin speed *ω*₂.

13. Method according to one of claims 1 to 12, **characterised in that** the steps (a) to (f) are then performed following a wash phase taking place at a temperature of at most 30°C.

14. Washing machine having a control device (12) for controlling a program sequence, a drum (2) which is rotatably mounted in a liquor container (1), a heating device (13), a pump (16) and a drive motor (14) for the drum (2), **characterised in that** the control device (12) is set up to perform a method for rinsing laundry (7), according to which method, in a rinsing phase having one or more rinsing steps following a washing phase, at least in the last rinsing step after the last portion of rinsing water is added to the liquor container (1) and the laundry (7) is rinsed through,
(a) the pump (16) is switched on and a free detergent solution (6) situated in the liquor container (1) is pumped out;
(b) the pump (16) is then switched off, and the drum (2) is operated at a spin speed *ω*₁ with the pump (16) switched off, in order to reduce the moisture content of the damp laundry (7) from step (a) and to collect the water driven out in the process in the liquor container (1), such that for the quantity of water q in the liquor container,
*q* = *q_{col}*;
(c) if the quantity of water collected in step (b) is *q_{col}*<*cₛₑₜ*, the liquor container (1) is filled up with water from the water supply (8, 9) until *q* ≥ *qₛₑₜ* for the quantity of water q in the liquor container (1), wherein *qₛₑₜ* is a predetermined quantity of water;
(d) wherein the condition *q* ≥ *qₛₑₜ* is monitored such that the quantity of water q in the liquor container (1) is determined by measuring and evaluating a hydrostatic pressure in the liquor container (1) and/or by measuring and evaluating an electrical output of the drive motor (14), wherein the quantity of water q in the liquor container (1) is heated to a predetermined temperature *Tₛₑₜ*;
(e) the heated water from step (d) is distributed in the laundry (7); and
(f) the drum (2) is operated at a spin speed *ω*₂ in order to drive heated water distributed in the laundry (7) from step (e) out of the laundry (7) and pump it away.

## Revendications

1. Procédé de lavage de linge (7) dans un lave-linge comprenant un dispositif de commande (12) pour la commande d'un déroulement de programme, comprenant un tambour (2) logé de manière rotative dans une cuve à liquide de lavage (1), un dispositif de chauffage (13), une pompe (16) et un moteur d'entraînement (14) pour le tambour (2), dans lequel procédé, suite à une phase de lavage, dans une phase de rinçage comprenant une ou plusieurs étapes de rinçage, au moins pendant la dernière étape de rinçage après l'adjonction de la dernière portion d'eau de rinçage dans la cuve à liquide de lavage (1) et après le rinçage du linge (7)
(a) la pompe (16) est mise en marche et une flotte libre (6) se trouvant dans la cuve à liquide de lavage (1) est vidangée ;
(b) la pompe (16) est ensuite arrêtée et, avec la pompe (16) arrêtée, le tambour (2) est mis en fonction avec une vitesse d'essorage ω₁ afin de réduire la teneur en humidité du linge humide (7) de l'étape (a) et pour récupérer dans la cuve à liquide de lavage (1) l'eau ainsi évacuée, de sorte que pour la quantité d'eau q dans la cuve à liquide de lavage, on a q = q_{col} ;
(c) au cas où la quantité d'eau récupérée à l'étape (b) soit q_{col} < qₛₑₜ, la cuve à liquide de lavage (1) est remplie d'eau provenant de l'alimentation en eau (8, 9) jusqu'à ce que l'on ait pour la quantité d'eau q dans la cuve à liquide de lavage (1) q ≥ qₛₑₜ ; qₛₑₜ étant une quantité d'eau prédéfinie,
(d) la vérification de la condition q ≥ qₛₑₜ étant réalisée du fait que la quantité d'eau q dans la cuve à liquide de lavage (1) est déterminée par mesure et évaluation d'une pression hydrostatique dans la cuve à liquide de lavage (1) et/ou par mesure et évaluation d'une puissance électrique du moteur d'entraînement (14), la quantité d'eau q dans la cuve à liquide de lavage (1) étant échauffée à une température prédéfinie Tₛₑₜ ;
(e) l'eau échauffée à l'étape (d) étant répartie dans le linge (7) ; et
(f) le tambour (2) étant mis en fonction avec une vitesse d'essorage ω₂ afin d'évacuer hors du linge (7) l'eau échauffée répartie dans le linge (7) de l'étape (e) et de la vidanger.

2. Procédé selon la revendication 1, **caractérisé en ce que** la vidange à l'étape (a) est réalisée jusqu'à ce qu'une puissance de refoulement de la pompe (16) soit descendue à 10% de sa valeur initiale pᵢₙᵢₜ.

3. Procédé selon la revendication 1 ou 2, **caractérisé en ce que** la vidange à l'étape (a) est réalisée jusqu'à ce que la pompe (16) identifie le début du transport d'un mélange gaz/air.

4. Procédé selon l'une quelconque des revendications 1 à 3, **caractérisé en ce qu'**un essorage léger est réalisé à l'aide du tambour (2) lorsque la pompe (16) est en marche (a1), le tambour (2), à l'étape (a1), fonctionnant avec une vitesse de rotation ω de maximum 500 tours/min pendant une période de maximum une minute.

5. Procédé selon l'une quelconque des revendications 1 à 4, **caractérisé en ce que** la température prédéfinie Tₛₑₜ est située dans la plage de 40°C à 95°C.

6. Procédé selon l'une quelconque des revendications 1 à 5, **caractérisé en ce qu'**une relation entre la quantité d'eau prédéfinie qₛₑₜ et une quantité de chargement w_{w} est mémorisée dans le dispositif de commande (12), la quantité d'eau qₛₑₜ étant moindre pour des quantités de chargement w_{w} moindres.

7. Procédé selon l'une quelconque des revendications 1 à 6, **caractérisé en ce que** l'échauffement à l'étape (d) est réalisé en utilisant le dispositif de chauffage (13) présent dans la cuve à liquide de lavage (1) pour l'échauffement d'un liquide de lavage.

8. Procédé selon la revendication 7, **caractérisé en ce qu'**avant l'étape (d), une quantité minimale q_{req} d'eau nécessaire est réglée pour le fonctionnement du dispositif de chauffage (13).

9. Procédé selon l'une quelconque des revendications 1 à 8, **caractérisé en ce que** pendant l'étape (e) ou pendant l'étape (f) ou entre l'étape (e) et l'étape (f), la température T_{w} de l'eau est mesurée afin de constater un échauffement suffisant du linge.

10. Procédé selon la revendication 9, **caractérisé en ce qu'**à l'étape (f), avec la pompe (16) arrêtée, le tambour (2) est mis en fonction avec la vitesse d'essorage ω₂ jusqu'à ce qu'une quantité d'eau q_{check} suffisante pour la mesure de la température T_{w} de l'eau évacuée soit présente dans la cuve à liquide de lavage (1).

11. Procédé selon la revendication 10, **caractérisé en ce qu'**au cas où T_{w} soit en dessous d'une température T_{w}^{set} prédéfinie, les étapes (b) à (f) sont de nouveau réalisées.

12. Procédé selon l'une quelconque des revendications 1 à 8, **caractérisé en ce que** pendant l'étape (f), la pompe (16) est d'abord mise en marche et **en ce qu'**ensuite le tambour (2) est mis en fonction avec une vitesse d'essorage ω₂.

13. Procédé selon l'une quelconque des revendications 1 à 12, **caractérisé en ce que** les étapes (a) à (f) sont réalisées suite à une phase de lavage ayant lieu à une température de maximum 30°C.

14. Lave-linge comprenant un dispositif de commande (12) pour la commande d'un déroulement de programme, comprenant un tambour (2) logé de manière rotative dans une cuve à liquide de lavage (1), un dispositif de chauffage (13), une pompe (16) et un moteur d'entraînement (14) pour le tambour (2), **caractérisé en ce que** le dispositif de commande (12) est configuré pour la réalisation d'un procédé de lavage de linge (7), dans lequel procédé, suite à une phase de lavage, dans une phase de rinçage comprenant une ou plusieurs étapes de rinçage, au moins pendant la dernière étape de rinçage après l'adjonction de la dernière portion d'eau de rinçage dans la cuve à liquide de lavage (1) et après le rinçage du linge (7)
(a) la pompe (16) est mise en marche et une flotte libre (6) se trouvant dans la cuve à liquide de lavage (1) est vidangée ;
(b) la pompe (16) est ensuite arrêtée et, avec la pompe (16) arrêtée, le tambour (2) est mis en fonction avec une vitesse d'essorage ω₁ afin de réduire la teneur en humidité du linge humide (7) de l'étape (a) et pour récupérer dans la cuve à liquide de lavage (1) l'eau ainsi évacuée, de sorte que pour la quantité d'eau q dans la cuve à liquide de lavage, on a q = q_{col} ;
(c) au cas où la quantité d'eau récupérée à l'étape (b) soit q_{col} < qₛₑₜ, la cuve à liquide de lavage (1) est remplie d'eau provenant de l'alimentation en eau (8, 9) jusqu'à ce que l'on ait pour la quantité d'eau q dans la cuve à liquide de lavage (1) q ≥ qₛₑₜ ; qₛₑₜ étant une quantité d'eau prédéfinie,
(d) la vérification de la condition q ≥ qₛₑₜ étant réalisée du fait que la quantité d'eau q dans la cuve à liquide de lavage (1) est déterminée par mesure et évaluation d'une pression hydrostatique dans la cuve à liquide de lavage (1) et/ou par mesure et évaluation d'une puissance électrique du moteur d'entraînement (14), la quantité d'eau q dans la cuve à liquide de lavage (1) étant échauffée à une température prédéfinie Tₛₑₜ ;
(e) l'eau échauffée à l'étape (d) étant répartie dans le linge (7) ; et
(f) le tambour (2) étant mis en fonction avec une vitesse d'essorage ω₂ afin d'évacuer hors du linge (7) l'eau échauffée répartie dans le linge (7) de l'étape (e) et de la vidanger.
